# EUROPÄISCHE PATENTSCHRIFT

(11) **EP 0 365 487 B1**
(45) Veröffentlichungstag und Bekanntmachung des Hinweises auf die Patenterteilung: **15.12.1993**
(21) Anmeldenummer: 89810785.9
(22) Anmeldetag: 16.10.1989
(51) Int. Cl.: A47B 17/00, A47B 13/02, A47B 21/03

(54) **Arbeitstisch**
Work bench
Table de travail

(30) Priorität: 17.10.1988 CH 3863/88
(43) Veröffentlichungstag der Anmeldung: 25.04.1990
(73) Patentinhaber: PROTONED B.V., 1016 CH Amsterdam (NL)
(72) Erfinder: Bellini, Mario, I-20121 Milano (IT); Thiel, Dieter, CH-4051 Basel (CH)
(74) Vertreter: Eschmann, Heinz

(56) Entgegenhaltungen:
- EP-A- 0 198 610
- EP-A- 0 217 515
- DE-A- 3 111 920
- DE-A- 3 121 023
- DE-A- 3 801 403
- GB-A- 924 063
- US-A- 3 192 884

## Beschreibung

Die Erfindung bezieht sich auf einen Arbeitstisch nach dem Oberbegriff des Patentanspruchs 1, insbesondere auf einen nach dem Baukastenprinzip aufgebauten Arbeitstisch.

Arbeitstische dieser Art eignen sich wegen ihrer Anpassbarkeit an sehr unterschiedliche Gebrauchsanforderungen sowohl als Bureaumöbel mit einer Arbeits- oder Auslagefläche und An- und Aufbauten für Ablagetablare oder Geräteauflageflächen, als auch für Laborarbeitsplätze, bei welchen sowohl Schreib- als auch Abstellflächen für unterschiedliche Arbeits- und Untersuchungsvorgänge gefordert sind.

Ein in bezug auf die benötigte Arbeitsfläche anpassbarer Arbeitstisch ist in der europäischen Patentanmeldung EP-A-0 198 610 beschrieben. Bei diesem speziell auf starke Belastungen ausgerichteten Tisch werden für die Tragkonstruktion Hohlprofilstäbe verwendet, die mittels wiederlösbarer Verbindungselemente baukastenartig zu einem Tragrahmenkubus zusammengefügt sind. Um die Tischfläche zu vergrössern, kann ein erster Tragrahmenkubus um einen oder mehrere, rechtwinklig daran angefügte Kuben erweitert werden, wobei die horizontalen Träger der angefügten Kuben an ihren Enden mittels Kopplungselementen an die horizontalen Träger der benachbarten Kuben angeschlossen werden.

Die Aufgabe der vorliegenden Erfindung besteht darin, einen Arbeitstisch zu schaffen, bei dem ausgehend von einem Basisrahmen mit Fuss- und Konsolelementen für die Aufnahme einer Tischplatte flexibel gestaltbare Erweiterungsmöglichkeiten für An- und Aufbauten gegeben sind. Dabei soll der Basisrahmen als Einheit mit Aufnahmebereichen für das Anbringen von Leitungs- und Anschlusselementen z.B. für elektrischen Strom, Telefon usw. gestaltet sein.

Die Lösung dieser Aufgabe ist durch die kennzeichnenden Merkmale des Patentanspruchs 1 definiert. Ausführungsformen davon gehen aus den abhängigen Ansprüchen hervor.

Der Vorteil des erfindungsgemässen Arbeitstisches ist in der weitgehenden Anpassbarkeit an individuelle Anforderungen und an unterschiedliche Arbeitsplätze zu sehen. Durch die Austauschbarkeit von schwenkbar ankuppelbaren Flügelrahmen und diverser Konsolelemente am Basisrahmen sind die Bauteile des Arbeitstisches auch nach dem Baukastenprinzip einsetzbar. Damit ist ein erfindungsgemäss gestalteter Arbeitstisch leicht an unterschiedliche Anforderungen anpassbar.

Details und Ausführungsvarianten des Erfindungsgegenstandes gehen aus der nachstehenden Beispielsbeschreibung anhand der Zeichnung hervor. Es zeigt
Fig. 1 schematisch einen Basisrahmen in perspektivischer Darstellungsweise mit seitlich daran anschliessbaren Flügelrahmen,
Fig. 1a einen Schnitt nach der Linie A-A in Fig. 1 zur Darstellung einer Einbauwanne im Basisrahmen, z.B. für die Unterbringung von Kleinmaterial und Werkzeug,
Fig. 2 schematisch die Anschlussteile eines Flügelrahmens an den Basisrahmen
Fig. 3a Details für die Montage der Tischplatte am Basisrahmen, und
Fig. 3b die Möglichkeit der Schrägstellung der Tischplatte relativ zum Basisrahmen,
Fig. 3c, 3d Darstellungen zur Erläuterung der Handhabung der Tischplatte am Basisrahmen,
Fig. 4 die Anordnung einer Auflagefläche auf einem Flügelrahmen, mit aufgeklappter Auflagefläche,
Fig. 5 schematisch eine Schwenkarmanordnung für Telefon- oder Monitortablare,
Fig. 6 die Anordnung eines Tablar-Längsträgers am Basisrahmen,
Fig. 7 einen Doppel-Basisrahmen für die Aufnahme von zwei Tischplatten, mit einem Mittelträger für die Stützung einer hochgesetzten Auflagefläche, und
Fig. 8 eine perspektivische Darstellung eines Arbeitstisches mit zwei Tischplatten und einer mittleren hochgesetzten Auflagefläche.

In Fig. 1 bezeichnet 1 allgemein einen Basisrahmen des erfindungsgemässen Arbeitstisches, welcher Rahmen aus einem vordern und einem hintern Längsträger 2 und je einem linken und einem rechten Querträger 3 besteht. Diese Träger 2, 3 sind vorzugsweise aus Hohlprofilstäben gestaltet und zweckmässig stumpf aufeinanderstehend durch Schweissung miteinander verbunden. Die Hohlprofilstäbe 2, 3 können in der gleichen Ebene liegend angeordnet oder an den Enden aufeinanderliegend miteinander verbunden sein.

Der Basisrahmen 1 ruht auf Stützelementen in der Form von Tischbeinen 4 oder einem oder zwei Kastenkörpern in der Form von (strichliert gezeigten) Schubladenstöcken 5, die mittels Schraubverbindungen 6 mit dem Basisrahmen lösbar verbunden sind.

An den Basisrahmen 1 sind, in Fortsetzung der Querträger 3, relativ zu diesem verschwenkbare Flügelrahmen 7, 7′ gelenkig ankuppelbar. Die Ankupplung erfolgt mittels in die Enden der Hohlprofilstäbe einsetzbaren Gelenk-Anschlussgliedern 8, die anhand der Fig. 2 näher erläutert sind. Die zweckmässig fliegend an Eckstellen E des Basisrahmens 1 angekuppelten Flügelrahmen 7, 7′ sind ebenfalls aus Hohlprofilstäben aufgebaut und an ihren äussern Enden mit Traggliedern 9, 9′ versehen, welche ihrerseits auf Stützelementen z.B. in der Form von Tischbeinen 4.1 oder Kastenkörpern 5.1 aufliegen. Die Tischbeine 4.1 bzw. andere an deren Stelle zu verwendende Stützelemente sind zweckmässig von gleicher Gestalt wie die Stützelemente 4, 5 des Basisrahmens 1, und wie diese durch lösbare Schraubverbindungen 6 mit den Traggliedern 9 verbunden.

Um den Arbeitstisch mit allen üblicherweise an diesem notwendigen Zuleitungen für elektrischen Strom, Telefon, Druckluft, Gas etc. auszurüsten, kann dieser mit entsprechenden Anschlusselementen versehen sein. Fig. 1 zeigt diesbezüglich eine Anschlussgarnitur für elektrischen Strom mit einem Sicherungs- und Schaltkasten 10, einer die Gelenk-Anschlussglieder 8 überbrückenden flexiblen Kabelführung 11, einem ersten Verteilkasten 12 und einer Steckerleiste 13. An letzterer können alle im Bereich des Basisrahmens anzuordnenden elektrischen Geräte angeschlossen werden. Eine entsprechende Anschlussgarnitur für im Bereich des linksseitigen Flügelrahmens 7′ anzuordnende elektrische Geräte kann einen zweiten Verteilkasten 12′ und eine zweite Steckerleiste 13′ umfassen.

In Fig. 1a ist eine aus dem Schnitt A-A der Fig. 1 erkennbare, in den von den Längs- und Querträgern 2, 3 begrenzten Freiraum des Basisrahmens eingesetzte Wanne 15 zur Aufnahme von Betriebsmitteln wie Kabeln, Werkzeugen etc. schematisch dargestellt. Diese Wanne 15 ist zweckmässig aus Stahlblech geformt und kann mit Randzonen 16, 16′ ausgestaltet sein, welche die bezüglichen Abschnitte der Längs- und/oder Querträger 2, 3 abdecken. Die Steckerleiste 13 wird dabei zweckmässig im Innern der Wanne angeordnet.

Fig. 2 zeigt schematisch eine Ausführungsform der Gelenkanschlussglieder 8, 8′ für den schwenkbaren Anschluss eines Flügelrahmens 7, 7′ an den Basisrahmen 1 in auseinandergezogenem Zustand. Die als Scharnierelemente gezeigten Anschlussglieder 8, 8' sind mit in die Oeffnung der Rahmen-Hohlprofile eingesetzten Anschlusszapfen 17 versehen und mittels Spannelementen 18 darin gesichert. Nach dem Zusammenschieben der komplementären Scharnierelemente werden diese durch einen (sich selbst sichernden) Steckzapfen 19 gegeneinander verriegelt.

Der Basisrahmen 1 und die Flügelrahmen 7, 7' dienen in erster Linie zur Aufnahme von Abstellflächen bzw. deren Tragelemente. Aus den Fig. 3a und 3b ist das Prinzip der Ankupplung einer Tischplatte 21 am Basisrahmen 1 ersichtlich. Dieser trägt auf seiner dem Benützer zugewandten Seite 1.1 eine Lochlasche 22 mit einer Anzahl (in Fig. 3a fünf) Löchern 23, die senkrecht zur Rahmenebene übereinander angeordnet und parallel zur Rahmenebene orientiert sind. Auf der Unterseite der Tischplatte 21 und der Lochlasche 22 gegenüberliegend ist ein abgewinkelter Schwenkhebel 24 auf einem Zapfen 25 in Gegenuhrzeigerrichtung gelagert. Der abwärtsgerichtete Arm 26 des Schwenkhebels 24 enthält nächst seinem untern Ende eine Bohrung zur Aufnahme eines ausziehbaren (nicht gezeigten) Steckzapfens. Dieser ist in der Zeichnung als schwarzer Kreis markiert. Ein den Schwenkhebel 24 enthaltendes Gehäuse 27 ist auf einer Auflage 28 gestützt. Diese Anordnung ist selbstverständlich beidseits der Tischplatte 21 bzw. am Basisrahmen spiegelbildlich vorhanden.

Auf der dem Benützer abgewandten Seite 1.2 des Basisrahmens 1 sind beidseits davon je ein Lagerelement 29 mit einer Längsschlitzführung 30, die an ihrem Vorderende eine nach oben offene Zutrittsöffnung 31 aufweist, aufgesetzt. Diese beiden Lagerelemente 29 können durch ein über die Breite des Basisrahmens 1 reichendes Traversenelement 32 miteinander verbunden sein. Auf der Unterseite der Tischplatte 21 sind mit den Lagerelementen 29 korrespondierende L-förmige Rastbügel 33 befestigt, die an ihrem abwärtsgerichteten Schenkel 34 eine Anzahl Löcher 35 zur Aufnahme eines (nicht gezeigten) Steckzapfens enthalten. Dieser Steckzapfen ist dazu bestimmt, in die Längsschlitzführung 30 einzugreifen, wie Fig. 3a durch die Markierung mit einem schwarzen Kreis zeigt.

In Fig. 3a ist die Stellung des Schwenkhebels 24 und des Rastbügels 33 bei horizontaler Tischplatte 21 und tiefster Position derselben jeweils zum Basisrahmen 1 dargestellt. Für den Fall, dass eine höhere Stellung der Tischplatte gewünscht wird, wäre am Schwenkhebel 24 der Steckzapfen (schwarzer Kreis) in ein höher gelegenes Loch 23 der Lochlasche 22 einzusetzen und dabei die Tischplatte 21 auf die gewünschte Höhe anzuheben. Gleichzeitig wäre am Rastbügel 33 der dort mit einem schwarzen Kreis gekennzeichnete Steckzapfen in ein entsprechend tieferes Loch 35 im Schenkel 34 einzusetzen. Die Höhenlage der Löcher 23 und 35 ist so aufeinander abgestimmt, dass die Tischplatte immer auf eine Horizontallage bringbar ist.

Fig, 3b zeigt die Tischplatte 21 in gegen den Benützer hin geneigter Stellung. Die Stellung des schwarz markierten Steckzapfens in der Lochlasche 22 und im Schwenkhebel 24 ist gleich wie in Fig. 3a und das Schwenkhebelgehäuse 27 ist wie dort auf der Auflage 28 abgestützt. Anders dagegen ist der schwarz markierte Steckzapfen im Rastbügel 33 auf der dem Benützer abgewandten Tischseite 1.2 in einem tieferliegenden der Löcher 35 eingesetzt. Durch den Zapfeneingriff in der Längsschlitzführung 30 wird damit die Tischplatte 21 dort angehoben.

Um einerseits das Umstecken der Steckzapfen der hinteren Lageranordnung 29/33 zu ermöglichen und andererseits die Wanne 15 und die Steckerleiste 13 zugänglich zu machen, ist die Tischplatte 21 gemäss den Fig. 3c und 3d aus beiden Stellungen der Fig. 3a und 3b gegen den Benützer hin abziehbar, ohne sich vom Basisrahmen 1 zu lösen. Hiefür ist der Schwenkhebel 24 verantwortlich, der sich beim Abziehen der Tischplatte 21 in Pfeilrichtung P um seine Lagerstellen im Schwenkhebelgehäuse 27 und an der Lochlasche 22 in Gegenuhrzeigerrichtung verschwenkt, bis sein Knie 24.1 an der Auflage 28.1 anschlägt.

Fig. 4 zeigt die Anordnung einer Auflagefläche bzw. einer Tischplatte 41 auf einem Flügelrahmen 7′. Dieser enthält an vorgegebenen Stellen eine Anzahl Steckzapfen 42, deren Position mit der Anordnung von Passbüchsen 43 auf der Unterseite der Auflagefläche bzw. Tischplatte 41 übereinstimmt. Die Passbüchsen 43 sind mit seitlich einschraubbaren Klemmschrauben 44 versehen, mittels welchen die Auflagefläche bzw. Tischplatte 41 nach dem Aufstecken der Passbüchsen 43 auf den Steckzapfen 42 auf dem Flügelrahmen 7′ fixiert wird.

In den Fig. 5 und 6 sind Anordnungen von Tischaufbauten gezeigt, wie sie auf dem Basisrahmen 1 direkt (Fig. 5), oder über eine Aufspannschiene 45 (Fig. 6) montiert sind. In beiden Fig. 5 und 6 sind gleiche schwenkbare Auflagetische 46 und 47 gezeigt, die jeweils mit angepassten Zusatzelementen 48, 49 auf den entsprechenden Montagebereichen befestigt sind.

Fig. 7 zeigt einen Doppel-Basisrahmen in schematischer Darstellungsweise für die Aufnahme von zwei Tischplatten 53 auf derselben Stützebene. Im Stossbereich dieser beiden Tischplatten ist, gestützt durch einen Längsträger 51, eine Montagezone 52 angedeutet, in welcher allfällige Aufbauten, z.B. in der Art nach Fig. 8, angeordnet sein können.

Die Fig. 8 zeigt einen Arbeitstisch mit zwei Tischplatten 53, einem Mittelaufbau 54 und einem Korpusanbau 55, der mittels eines (nicht gezeigten) Flügelrahmens an den (ebenfalls nicht gezeigten) Doppel-Basisrahmen des Arbeitstisches angebaut ist.

## Patentansprüche

1. Arbeitstisch mit einer durch Stützelemente (4,5) über dem Fussboden gehaltenen Tragkonstruktion mit einem Basisrahmen (1), der aus mindestens einem Paar Längsträgern (2) und einem rechtwinklig dazu stehenden Paar Querträgern (3) als Baueinheit gestaltet ist, und als Stützelemente demontierbar auf der Unterseite des Basisrahmens (1) aufgebauten und befestigten Tischbeinen (4) oder Kastenkörpern (5), sowie Einrichtungen zur Halterung von Tischflächen und/oder Aufbauten in der Form von fest oder bewegbar angeordneten Auflageflächen, wobei zumindest ein Teil der Enden der Längsträger (2) und/oder Querträger (3) als Ankupplungs- und/oder Auflagebereiche für An- und/oder Aufbauten des Arbeitstisches ausgebildet sind, dadurch *gekennzeichnet*, dass in Eckbereichen (E) des Basisrahmens (1) Flügelrahmen (7,7') aus Hohlprofilstäben, mittels in das Anschlussende des Flügelrahmens (7,7') und in das Hohlprofilende im zugeordneten Eckbereich (E) des Basisrahmens (1) eingesetzten, komplementär gestalteten Anschlussgliedern (8,8'), schwenkbar angelenkt sind, dass die Flügelrahmen (7,7') mindestens an ihrem freien Ende mit einer Stützelementanordnung aus Einzeltischbeinen (4.1) oder einem Kastenkörper (5.1) versehen sind, und dass die Profilstäbe auf ihrer Oberfläche als Auflagebereiche für An- und/oder Aufbauten des Arbeitstisches ausgebildet sind.

2. Arbeitstisch nach Anspruch 1, dadurch *gekennzeichnet*, dass die Längs- (2) und Querträger (3) aus Hohlprofilstäben ausgebildet sind, wobei die Stäbe an ihren Stossstellen stumpf gegeneinander stossen.

3. Arbeitstisch nach Anspruch 1, dadurch *gekennzeichnet*, dass in den Endbereichen der Querträger (3) am Basisrahmen (1) und auf der Unterseite einer dem Basisrahmen (1) zugeordneten Tischplatte (21) Lagerglieder (22-28,29-35) vorgesehen sind, die für eine höhen- und neigungsverstellbare Aufnahme der Tischplatte (21) bestimmt sind.

4. Arbeitstisch nach Anspruch 3, dadurch *gekennzeichnet*, dass am Basisrahmen (1) benützerseitig liegende erste Lagerglieder (22) zur neigungsveränderbaren Lagerung der Tischplatte (21) und diesen Gliedern gegenüberliegend zweite Lagerglieder (29) mit einer Längsschlitzführung (30) zur Horizontalführung der Tischplatte vorhanden sind, und dass auf der Unterseite der Tischplatte benützerseitig eine Schwenkhebelanordnung (24-27) zur Abstützung der Tischplatte (21) an den ersten Lagergliedern (22), und gegenüberliegend ein Rastbügelpaar (33) für die Aufnahme von Schieberzapfen zur verschiebbaren Stützung der Tischplatte (21) in der Längsschlitzführung (30) angeordnet sind.

5. Arbeitstisch nach Anspruch 1, dadurch *gekennzeichnet*, dass der Basisrahmen als Doppelrahmen (50 Fig. 7) mit einer mittleren, durch mindestens einen Längsträger (51) gestützte Montagezone (52) für den An- und/oder Aufbau von fest oder bewegbar angeordneten Auflageflächen und/oder Stützelementen gestaltet ist.

6. Arbeitstisch nach Anspruch 1, dadurch *gekennzeichnet*, dass innerhalb des Basisrahmens (1) eine Wanne (15) zur Aufnahme von Betriebsmitteln wie Kabel, Werkzeuge etc. angeordnet ist.

## Claims

1. Worktable having a bearing structure which is held above the floor by support elements (4, 5) and which has a base frame (1) formed by at least one pair of longitudinal bearers (2) and, at right angles thereto, one pair of transverse bearers (3) as a structural unit, and having as the support elements table legs (4) or box-type bodies (5) which are detachably built onto and secured to the underside of the base frame (1), and having apparatus for mounting table surfaces and/or top fittings in the form of fixedly or movably arranged horizontal surfaces, at least some of the ends of the longitudinal bearers (2) and/or transverse bearers (3) being constructed as coupling and/or horizontal regions for side and/or top fittings of the worktable, characterized in that in corner regions (E) of the base frame (1) leaf frames (7, 7') comprising hollow profile rods are articulated pivotally by means of adjoining members (8, 8') which are inserted into the adjoining end of the leaf frame (7, 7') and into the hollow profile end in the associated corner region (E) of the base frame (1) and are of complementary shape, in that the leaf frames (7, 7') are provided at least at their free end with a support element arrangement comprising individual table legs (4.1) or a box-type body (5.1), and in that the profile rods are constructed on their surface as horizontal regions for side and/or top fittings of the worktable.

2. Worktable according to Claim 1, characterized in that the longitudinal (2) and transverse (3) bearers are constructed as hollow profile rods, the rods abutting against one another at their joining points.

3. Worktable according to Claim 1, characterized in that there are provided in the end regions of the transverse bearers (3) on the base frame (1) and on the underside of a table top (21) associated with the base frame (1) bearing members (22-28, 29-35) which are intended to receive the table top (21) in height- and tilt-adjustable manner.

4. Worktable according to Claim 3, characterized in that first bearing members (22), which lie on the base frame (1) on the user side, are provided for the tilt-adjustable mounting of the table top (21), and, opposite these members, second bearing members (29) having a longitudinal slot guide (30) are provided for the horizontal guidance of the table top, and in that a pivotal lever arrangement (24-27) is arranged on the underside of the table top on the user side for supporting the table top (21) on the first bearing members (22), and, opposite, a latching clip pair (33) for receiving sliding pegs for the displaceable support of the table top (21) is arranged in the longitudinal slot guide (30).

5. Worktable according to Claim 1, characterized in that the base frame is formed as a double frame (50, Fig. 7) having a central mounting zone (52) supported by at least one longitudinal bearer (51), for attaching or building on fixedly or movable arranged horizontal surfaces and/or support elements.

6. Worktable according to Claim 1, characterized in that a trough (15) for receiving electrical equipment such as cables, tools, etc. is arranged within the base frame (1).

## Revendications

1. Table de travail, comprenant une structure porteuse, qui est maintenue au-dessus du sol au moyen d'éléments d'appui (4, 5) et comporte un châssis de base (1) constitué, sous la forme d'une unité structurelle, d'au moins deux longerons (2) et deux traverses (3) perpendiculaires à ces derniers, et, en tant qu'éléments d'appui, des pieds de table (4) ou des corps formant caisson (5) qui sont montés et fixés d'une manière démontable sur la face inférieure du châssis de base (1), ainsi que des dispositifs servant à maintenir des surfaces de table et/ou des éléments rapportés sous la forme de surfaces d'appui montées d'une manière fixe ou mobile, au moins une partie des extrémités des longerons (2) et/ou des traverses (3) étant agencées sous la forme de zones d'accouplement et/ou d'appui pour des éléments rapportés de la table de travail qui sont placés en applique et/ou posés, caractérisée en ce que, dans des zones de coin (E) du châssis de base (1), des châssis d'aile (7, 7') formés de barres profilées creuses sont articulés de manière pivotante au moyen d'organes de raccordement (8, 8') de formes complémentaires qui sont montés dans l'extrémité de raccordement du châssis d'aile (7, 7') et dans l'extrémité profilée creuse située dans la zone de coin associée (E) du châssis de base (1), en ce qu'au moins à leur extrémité libre, les châssis d'aile (7, 7') sont pourvus d'un agencement à fonction d'élément d'appui, formé de pieds de table individuels (4.1) ou d'un corps formant caisson (5.1) et en ce que, sur leur surface supérieure, les barres profilées sont agencées sous la forme de zones d'appui pour des éléments rapportés de la table de travail qui sont placés en applique et/ou posés.

2. Table de travail suivant la revendication 1, caractérisée en ce que les longerons (2) et les traverses (3) sont formés de barres profilés creuses, les barres étant aboutées à plat l'une contre l'autre en leurs emplacements de jonction.

3. Table de travail suivant la revendication 1, caractérisée en ce que, dans les zones extrêmes des traverses (3), il est prévu, sur le châssis de base (1) et sur la surface inférieure d'un plateau de table (21) associé au châssis de base (1), des organes de palier (22-28, 29-35) qui sont destinés à recevoir le plateau de table (21) d'une manière permettant un réglage de hauteur et d'inclinaison.

4. Table de travail suivant la revendication 3, caractérisée en ce que, sur le châssis de base (1), il est prévu des premiers organes de palier (22), situés du côté de l'utilisateur et servant à un montage du plateau de table (21) réglable en inclinaison, et, situés à l'opposé de ces organes, des seconds organes de palier (29) comportant un guidage par fente longitudinale (30) servant au guidage horizontal du plateau de table et en ce que, sur la face inférieure du plateau de table, il est prévu, du côté de l'utilisateur, un agencement à levier pivotant (24-27) servant au soutien du plateau de table (21) sur les premiers organes de palier (22) et, du côté opposé, deux étriers d'enclenchement (33) destinés à recevoir des doigts de glissière servant au soutien du plateau de table (21) dans le guidage par fente longitudinale (30) de façon qu'il puisse se déplacer en translation.

5. Table de travail suivant la revendication 1, caractérisée en ce que le châssis de base (1) est réalisé sous la forme d'un double châssis (50, Fig. 7) comportant une zone centrale de montage (52) soutenue par au moins un longeron (51) et servant à l'appui, en applique ou posé, de surfaces d'appui et/ou d'éléments de soutien disposés d'une manière fixe ou mobile.

6. Table de travail suivant la revendication 1, caractérisée en ce qu'à l'intérieur du châssis de base (1), il est disposé une cuvette (15) destinée à loger des moyens servant à l'utilisation, tels que câbles, instruments, etc..
